# EUROPÄISCHE PATENTANMELDUNG

(11) **EP 0 312 747 A1**
(43) Veröffentlichungstag der Anmeldung: **26.04.1989**
(21) Anmeldenummer: 88114518.9
(22) Anmeldetag: 06.09.1988
(51) Int. Cl.: H01R 9/26

(54) **Elektrischer Steckverbinder**

(30) Priorität: 17.10.1987 DE 3735312
(71) Anmelder: HARTING ELEKTRONIK GmbH, D-32325 Espelkamp (DE)
(72) Erfinder: Harting, Dietmar, Dipl.-Kaufm., D-4992 Espelkamp (DE); Nagel, Hans, Dipl.-Ing., D-4952 Porta Westfalica (DE); Nowacki, Horst, Dipl.-Ing., D-4990 Lübbecke 1 (DE); Nötzel, Siegfried, D-4992 Espelkamp (DE); Petersmeier, Wolfgang, Dipl.-Ing., D-4500 Osnabrück (DE); Piewitt, Günter, D-4990 Lübbecke 3 (DE)

(57) **Zusammenfassung**

Für einen elektrischen Steckverbinder mit Bezeichnungen für die Kennzeichnung der Leiteranschlüsse wird vorgeschlagen, an den Schmalseiten (3) des Steckverbinders Halterungsteile (12) für die Befestigung von Bezeichnungsträgern (8) vorzusehen. Die Bezeichnungsträger (8) sind dabei oberhalb der Leiteranschlußebene (16) angeordnet und die Leiteranschlüsse (5) sind auch bei montiertem Bezeichnungsträger zugänglich. Im Bezeichnungsträger (8) sind Aufnahmenuten (9) für handelsübliche Bezeichnungsschilder (11) vorgesehen, wobei ggfs. mehrstellige Kennzeichnungen in diese eingerastet werden können.

## Beschreibung

Die Erfindung betrifft einen elektrischen Steckverbinder, insbesondere vielpoligen Steckverbinder, mit Bezeichnungen für die Kennzeichnung der Leitungsanschlüsse.

Bei derartigen Steckverbindern, die in elektrischen Verteilungen o.ä. eingesetzt sind, wobei die Steckverbinder einerseits mit einem Steckanschluß für einen Gegenstecker und andererseits mit Anschlußstellen für einzelne elektrische Leitungen versehen sind, und insbesondere wenn mehrere gleichartige Steckverbinder vorgesehen sind, ist eine Kennzeichnung der Anschlußstellen der Steckverbinder und ggfs. auch der Steckverbinder selbst erforderlich, damit beim Anschließen der elektrischen Leitungen an die Steckverbinder eine einfache Zuordnung der Leitungen zu der jeweils zugehörigen Anschlußstelle möglich ist.

Es ist bekannt, die Anschlußstellen der Steckverbinder auf der Leiteranschlußseite jeweils mit einer aufgedruckten Numerierung zu versehen. Daneben ist es bekannt, in der Verteilung die Einbaustelle des Steckverbinders mit Beschriftungen/Bezeichnungen z.B. mittels Klebeschildern für die Kennzeichnung des einzelnen Steckverbinders zu versehen. Bei diesen Maßnahmen ist es jedoch oftmals problematisch und umständlich die richtige Zuordnung der anzuschließenden Leitungen zu erkennen, bzw. die Kennzeichnungsmöglichkeit für die einzelnen Leiteranschlußstellen ist stark eingeschränkt, unvariabel und häufig nicht ausreichend. Daneben sind dabei auch oftmals die am Steckverbinder vorhandenen Bezeichnungen durch angeschlossene Leiter verdeckt und nicht erkennbar.

Der Erfindung liegt daher die Aufgabe zugrunde, die Kennzeichnungsmöglichkeit der Leiteranschlußstellen eines Steckverbinders zu verbessern, wobei insgesamt eine Variation der Kennzeichnung durch den Anwender möglich sein soll und die Erkennbarkeit der Leiteranschlußstellen-Bezeichnungen soll auch bei vollständig verdrahtetem Steckverbinder problemlos möglich sein.

Diese Aufgabe wird dadurch gelöst, daß an den gegenüberliegenden Schmalseiten des Steckverbinders anschlußseitig jeweils ein Halterungsteil für die Halterung von mindestens einem, als längliches Formteil ausgebildeten Bezeichnungsträger vorgesehen ist, und daß der Bezeichnungsträger derart in in den Halterungsteilen vorgesehene Lagerstellen einfügbar ist, daß er sich längs zur Langseite des Steckverbinders, jedoch oberhalb der Steckverbinder-Anschlußebene befindet.

Weitere vorteilhafte Ausgestaltungen der Erfindung sind in den Ansprüchen 2 bis 11 näher erläutert.

Die mit der Erfindung erzielten Vorteile bestehen insbesondere darin, daß die Kennzeichnungsmöglichkeit der Leiteranschlüsse eines Steckverbinders, insbesondere eines in einen Schaltschrank oder eine Gerätewand eingebauten Steckverbinders wesentlich verbessert und vereinfacht ist, wobei die Kennzeichnung individuell durch den Anwender vorgenommen werden kann. Bei einem mit glatter "Bezeichnungsfläche" ausgebildeten Bezeichnungsträger können die benötigten Bezeichnungen auf den Bezeichnungsträger mittels Klebeschildern angebracht werden, oder auch direkt mittels Faserschreibern aufgeschrieben werden. Daneben besteht hierbei auch die Möglichkeit, die Bezeichnungen aufzudrucken, zu prägen oder durch ähnliche, an sich bekannte Verfahren aufzubringen. Bei einem mit Aufnahmenuten für Bezeichnungsschilder versehenen Bezeichnungsträger können die Bezeichnungen durch den Anwender durch einfaches Einschnappen von handelsüblichen Bezeichnungsschildern vorgenommen werden. Dabei ist auch diese Kennzeichnung äußerst variabel und den unterschiedlichsten Bedürfnissen anpaßbar.

Ein weiterer Vorteil ist bei einem abnehmbaren Bezeichnungsträger darin zu sehen, daß der Bezeichnungsträger mit den Bezeichnungen vorkonfektioniert und erst anschließend an dem Steckverbinder angebracht werden kann. Bei einem in verschiedenen Winkelstellungen rastbaren Bezeichnungsträger besteht ein weiterer Vorteil darin, daß nach dem Anschließen der Leitungen, bzw. dem Einbau des Steckverbinders in eine Gehäusewand der Bezeichnungsträger in eine derartige Stellung gebracht werden kann, daß die Bezeichnungen optimal aus einer vorgegebenen Blickrichtung lesbar sind. Bei dieser Ausführungsart besteht auch noch ein weiterer Vorteil darin, daß der Steckverbinder mit angebrachtem Bezeichnungsträger von der Vorderseite her in einen Wanddurchbruch eingesetzt werden kann - wobei die Bezeichnungsträger zur Mitte hin geklappt werden - ohne daß hier ein vergrößerter Wanddurchbruch vorgesehen werden müßte. Nach dem Einbau des Steckverbinders können die Bezeichnungsträger nach außen geklappt werden, wonach die Bezeichnungen optimal erkennbar sind.
Ein Ausführungsbeispiel der Erfindung ist in der Zeichnung dargestellt und wird im folgenden näher erläutert. Es zeigen
Fig. 1 die Ansicht eines Steckverbinders, und
Fig. 2 die Ansicht eines montierten Steckverbinders im Schnitt.

In der Fig. 1 ist ein handelsüblicher Steckverbinder 1 dargestellt, der einerseits zum vielpoligen Steckanschluß mit einem hier nicht näher dargestellten Gegenstecker ausgebildet ist und an den andererseits einzelne Leiter 2 anschließbar sind, die dabei mit den Kontaktteilen des Steckverbinders verbunden werden.
Der Steckverbinder ist an seinen Schmalseiten 3 mit Befestigungswinkeln 4 versehen, mittels denen er in einem an einer Wandfläche befestigbaren Flanschgehäuse oder ggfs. auch direkt in einem Wanddurchbruch befestigt werden kann. Zum Anschluß der einzelnen Leiter sind auf der Rückseite des Steckverbinders entsprechend der Anzahl der im Steckverbinder vorgesehenen Kontaktteile (Polzahl des Steckverbinders) Leiteranschlüsse und entspr. Leitereinführungsöffnungen 5 vorgesehen. Der Anschluß der Leiter ist dabei üblicherweise als Schraub-, Klemm- oder Steckanschluß vorgesehen. Damit die Leiter den verschiedenen Kontaktteilen eindeutig zugeordnet werden können, ist auf dem Isolierkörper 6 des Steck verbinders, neben den Leiteranschlüssen bzw. Leitereinführungsöffnungen eine fortlaufende Numerierung 7 herstellerseits aufgedruckt.

Darüber hinaus sind am Steckverbinder 1 Bezeichnungsträger 8 vorgesehen, die als längliche Kunststoff-Formteile ausgebildet sind und sich längs zur Langseite des Steckverbinders erstrecken. Die Bezeichnungsträger sind mit sich in deren Längsrichtung erstreckenden Nuten 9 und ggfs. Kammern 10 versehen, die von ihrer Geometrie her so ausgebildet sind, daß handelsübliche Bezeichnungsschilder 11 durch den Anwender darin eingerastet werden können.
Zur Halterung/Befestigung der Bezeichnungsträger 8 sind an den Schmalseiten 3 des Steckverbinders Halterungsteile 12 vorgesehen, die vorzugsweise aus Blechmaterial hergestellt und mittels einer Schraubverbindung 13 mit den Befestigungswinkeln 4 verbunden sind. Die Halterungsteile sind mit Bohrungen/Lagerstellen 14 versehen, in die an den Bezeichnungsträgern vorgesehene Zapfen 15 eingreifen. Dabei sind die Lagerstellen/Zapfen so angeordnet, daß die Bezeichnungsträger 8 sich oberhalb der Leiteranschlußebene 16 des Steckverbinders befinden und die Leiteranschlußstellen auch nach dem Anbringen der Bezeichnungsträger noch frei zugänglich sind. Montagemäßig kann vorgesehen sein, daß die Bezeichnungsträger an den Steckverbinder angebaut und anschließend die Bezeichnungsschilder für die Kennzeichnung der verschiedenen Leiteranschlußstellen eingerastet werden. Es kann jedoch auch vorgesehen sein, daß die Bezeichnungsträger mit den Bezeichnungsschildern vorkonfektioniert werden und anschließend an dem Steckverbinder angebracht werden. Zur leichteren Anbringung des Bezeichnungsträgers ist vorzugsweise vorgesehen, daß die Zapfen 15 mit einer Gleitschräge versehen sind und zwischen die Halterungsteile gedrückt werden, wobei diese eine gewisse seitlich Elastizität aufweisen und dabei seitlich ausweichen, bis die Zapfen in die entspr. Bohrungen/Lagerstellen 14 einschnappen. An den Halterungsteilen 12 sind einwärts weisende Prägungen 17 vorgesehen, die mit an den Seiten der Bezeichnungsträger vorgesehenen Rastausnehmungen 18 zusammenwirken. Die Anordnung der Rastausnehmungen ist dabei so vorgesehen, daß die Bezeichnungsträger in verschiedenen Winkelstellungen rastend gehalten werden können. Vorzugsweise sind dabei drei Raststellungen vorgesehen, nämlich 0°, 45° und 90° bezogen auf die Leiteranschlußebene. Diese verschiedenen Winkelstellungen sind in der Darstellung in der Fig. 2 angedeutet, wobei in dieser Abb. im Schnitt ein in ein Flanschgehäuse 19 eingesetzter Steckverbinder 1 gezeigt ist, und wobei diese Baugruppe an einer mit einem Durchbruch 20 versehenen Wand 21 befestigt ist.
Dabei ist die 45°-Stellung vorgesehen, um die Erkennbarkeit der Bezeichnungen bei eingebautem und verdrahtetem Steckverbinder aus einer bestimmten Blickrichtung zu verbessern, während die 90° Stellung dazu vorgesehen ist, den Steckverbinder bei montierten Bezeichnungsträgern in ein Flanschgehäuse bzw. eine Gehäusewand in Durchsteckmontage einbauen zu können, ohne daß hierzu ein größerer Wand-Durchbruch als allgemein für die handelsüblichen Steckverbinder vorgesehen werden müßte.
An einem der Halterungsteile 12 ist weiterhin eine Lasche 22 ausgebildet, die mit einem Schraubanschluß 23 zum Anschluß eines Schutzleiters versehen ist. Da das Halterungsteil aus Blechmaterial elektrisch leitend mit dem Befestigungswinkel 4 verbunden ist, ist beim Anschrauben des Steckverbinders in einem metallischen Flanschgehäuse 19, das wiederum elektrisch leitend mit der Gehäusewand verschraubt ist, eine durchgehende Masse- bzw. Schutzleiterverbindung sichergestellt.

Die Steckverbinder, an denen die vorstehend beschriebenen Bezeichnungsträger zur Anwendung gelangen, sind in verschiedenen Polzahlen handelsüblich und unterscheiden sich dabei im wesentlichen lediglich durch ihre jeweilige Länge. Hier kann nun vorgesehen sein, daß für unterschiedliche Steckverbinder verschieden lange, einstückige Bezeichnungsträger hergestellt/verwendet werden. Es kann jedoch auch vorgesehen sein, daß die Bezeichnungsträger aus einzelnen modulartigen Elementen aufgebaut sind, wobei hier dann eine mehrfache Querteilung des Bezeichnungsträgers vorgesehen ist und die einzelnen Module durch Rast- bzw. Zapfenverbindungen aneinander gehalten werden. Dabei lassen sich dann durch den Anwender selbst die jeweils benötigten Längen der Bezeichnungsträger zusammenstellen.
Wie vorstehend beschrieben, sind die Bezeichnungsträger 8 vorzugsweise mit Nuten 9 bzw. Kammern 10 zum Einrasten von Bezeichnungsschildern 11 versehen, wobei jeder Leiteranschlußstelle eine individuelle, eindeutige, ggfs. mehrstellige Kennzeichnung zugeordnet werden kann und bei entspr. Ausgestaltung des Bezeichnungsträgers in seinen Endbereichen eine darüber hinausgehende, zusätzliche Kennzeichnung, als Bezeichnung des Steckverbinders insgesamt, eingerastet werden kann. Für bestimmte Anwendungsfälle kann es jedoch vorteilhafter sein, den Bezeichnungsträger ohne Rastnuten, d.h. mit ebener, glatter Oberfläche auszubilden. Hier kann dann mittels Faserschreibern, Klebeschildern, Prägestempeln o.a., d.h. durch den Anwender eine individuelle Bezeichnung/Beschriftung der einzelnen Leiteranschlußstellen/Steckverbinder vorgenommen werden.

## Patentansprüche

1. Elektrischer Steckverbinder, insbesondere vielpoliger Steckverbinder mit Bezeichnungen für die Kennzeichnung der Leitungsanschlüsse, dadurch gekennzeichnet,
daß an den gegenüberliegenden Schmalseiten (3) des Steckverbinders (1) anschlußseitig jeweils ein Halterungsteil (12) für die Halterung von mindestens einem, als längliches Formteil ausgebildeten Bezeichnungsträger (8) vorgesehen ist, und
daß der Bezeichnungsträger derart in in den Halterungsteilen (12) vorgesehene Lagerstellen (14) einfügbar ist, daß er sich längs zur Langseite des Steckverbinders, jedoch oberhalb der Steckverbinder-Anschlußebene (16) befindet.

2. Elektrischer Steckverbinder nach Anspruch 1, dadurch gekennzeichnet,
daß die nach dem Einfügen des Bezeichnungsträgers (8) bei Blick auf die Leiteranschlußstellen (5) sichtbare Fläche des Bezeichnungsträgers glatt und eben ausgebildet ist, und daß auf dieser Fläche Beschriftungen zur Kennzeichnung der Leiteranschlußstellen anbringbar sind.

3. Elektrischer Steckverbinder nach Anspruch 1, dadurch gekennzeichnet,
daß die nach dem Einfügen des Bezeichnungsträgers (8) bei Blick auf die Leiteranschlußstellen (5) sichtbare Seite des Bezeichnungsträgers mit einer Aufnahmenut (9) für handelsübliche Bezeichnungsschilder (11) versehen ist.

4. Elektrischer Steckverbinder nach einem oder mehreren der vorstehenden Ansprüche, dadurch gekennzeichnet,
daß der bzw. die Bezeichnungsträger (8) so angeordnet ist/sind, daß die ggfs. vorhandenen Bezeichnungen (7) der Leiteranschlußstellen (5) auf dem Steckverbinder-Isolierkörper (6) auch bei eingefügten Bezeichnungsträgern (8) lesbar und die Leiteranschlußstellen selbst zugänglich sind.

5. Elektrischer Steckverbinder nach einem oder mehreren der vorstehenden Ansprüche, dadurch gekennzeichnet,
daß der Bezeichnungsträger (8), bezogen auf die Leiteranschlußebene (16) in verschiedenen Winkelstellungen in die Halterungsteile (12) einsetzbar ist.

6. Elektrischer Steckverbinder nach einem oder mehreren der vorstehenden Ansprüche, dadurch gekennzeichnet,
daß der Bezeichnungsträger (8), bezogen auf die Leiteranschlußebene (16) in verschiedenen Winkelstellungen rastbar gehalten ist.

7. Elektrischer Steckverbinder nach einem oder mehreren der vorstehenden Ansprüche, dadurch gekennzeichnet,
daß der Bezeichnungsträger (8) aus einzelnen Segmenten in modularer Bauweise zusammengefügt ist.

8. Elektrischer Steckverbinder nach Anspruch 7, dadurch gekennzeichnet,
daß die Segmente mittels Rastverbindungen aneinander gehalten sind.

9. Elektrischer Steckverbinder nach einem oder mehreren der vorstehenden Ansprüche, dadurch gekennzeichnet,
daß die Halterungsteile (12) einstückig an den Schmalseiten (3) des Steckverbinder-Isolierkörpers (6) angeformt sind.

10. Elektrischer Steckverbinder nach einem oder mehreren der vorstehenden Ansprüche, dadurch gekennzeichnet,
daß die Halterungsteile (12) als separate Blechteile ausgebildet und mit an handelsüblichen Steckverbindern vorgesehenen Befestigungsteilen (4) verbindbar, vorzugsweise verschraubbar sind.

11. Elektrischer Steckverbinder nach Anspruch 10, dadurch gekennzeichnet,
daß mindestens eines der aus Blechmaterial hergestellten Halterungsteile (12) mit einer Anschlußmöglichkeit, vorzugsweise einem Schraubanschluß (23) für einen Schutzleiter versehen ist.
